# FASCICULE DE BREVET EUROPEEN

(11) **EP 1 683 553 B1**
(45) Date de publication et mention de la délivrance du brevet: **19.03.2008**
(21) Numéro de dépôt: 06000810.9
(22) Date de dépôt: 16.01.2006
(51) Int. Cl.: A63C 9/22

(54) **Dispositif de réglage à engrenage de la dureté d'une fixation**
Vorrichtung mit Getriebe zum Einstellen von Bindungshärte
Device with control gear for the hardness of a ski binding

(30) Priorité: 25.01.2005 FR 0500735
(43) Date de publication de la demande: 26.07.2006
(73) Titulaire: SKIS ROSSIGNOL, 38500 Voiron (FR)
(72) Inventeur: Pascal, Jean-Marc, 38340 Voreppe (FR)
(74) Mandataire: Bugnion Genève

(56) Documents cités:
- AT-B- 366 156
- DE-A1- 3 147 541
- US-A- 5 671 942
- US-A1- 2005 083 705
- PATENT ABSTRACTS OF JAPAN vol. 1999, no. 08, 30 juin 1999 (1999-06-30) & JP 11 070501 A (HARADA KOGYO KK), 16 mars 1999 (1999-03-16)

## Description

L'invention concerne un dispositif de réglage de la dureté d'une fixation déclenchable pour planche de glisse, qui fixe une chaussure sur une planche de glisse tout en permettant sa libération quand elle subit des efforts supérieurs à un certain seuil, pour des raisons de sécurité. Elle porte aussi sur une fixation intégrant un tel dispositif de réglage. Elle est particulièrement adaptée aux fixations de ski.

Une fixation de ski conventionnelle se compose d'une talonnière et d'une butée avant, disposées sur un ski, comportant des mâchoires qui coopèrent avec des trottoirs arrière et avant prévus sur les semelles des chaussures de ski. Ces mâchoires sont reliées à des mécanismes, souvent basés sur un ressort de compression, pour mettre en oeuvre les fonctions de déclenchement pour libérer la chaussure. Le seuil de déclenchement d'une telle fixation doit être réglable pour s'adapter aux caractéristiques du skieur, notamment son poids. Les mécanismes de réglage conventionnels permettent le réglage de la tension du ressort par le changement de position d'une butée de compression par exemple.

Le document DE8802115U décrit une fixation dont le réglage est possible à l'aide d'une rondelle de réglage manuel, montée directement sur la vis de réglage. L'avantage de cette solution est de ne pas nécessiter un outil. Toutefois, elle n'est pas adaptée aux fixations mettant en jeu des forces importantes pour lesquelles les ressorts en compression utilisés soumettent une force très importante au dispositif.

Le document FR2778577 expose une solution dans laquelle une talonnière de fixation de ski comporte un mécanisme de déclenchement principalement basé sur un ressort hélicoïdal principal travaillant en compression entre un piston et une butée, cette butée étant montée sur une vis, permettant la modification de sa position et donc le réglage du seuil de déclenchement. La tête de la vis présente une première empreinte de forme hexagonale et une seconde empreinte cruciforme dans un second plan. L'avantage de cette fixation est que son réglage est possible avec un tournevis ou une clé. Toutefois, dans les deux cas, un effort important est nécessaire pour tourner la vis car la force de compression de ce genre de ressort est très importante. Notamment, les fixations utilisées dans le cadre de la compétition exigent des réglages extrêmes qui engagent des forces très élevées. De plus, l'outil doit être positionné obligatoirement dans l'axe de la vis, ce qui n'est pas toujours convivial.

Le document US5671942 décrit une solution similaire dans laquelle la tête de la vis a une forme qui facilite le positionnement d'un tournevis, puisqu'elle fonctionne même avec le tournevis légèrement incliné par rapport à l'horizontale. Cette solution présente toutefois les mêmes inconvénients que la précédente.

Un objet de la présente invention consiste donc à proposer un nouveau dispositif de réglage d'une fixation d'une chaussure sur une planche de glisse qui ne présente pas les inconvénients précédents.

Plus précisément, un premier objet de la présente invention consiste à proposer un dispositif de réglage d'une fixation qui ne nécessite pas un effort important de l'utilisateur pour effectuer le réglage.

Un second objet de la présente invention consiste à proposer un dispositif de réglage d'une fixation plus souple, qui permet un accès plus facile au réglage.

L'invention repose sur un dispositif de réglage d'une fixation de chaussure sur une planche de glisse comprenant une tige filetée et une butée mobile en translation sur cette tige filetée, caractérisé en ce qu'il comprend un planétaire comprenant des dents aptes à être actionnées par les dents correspondantes d'un outil pour entraîner le déplacement en translation de la butée le long de la tige filetée.

Le planétaire peut comprendre des dents dont la forme et les dimensions correspondent aux dents d'un tournevis cruciforme standard, leur nombre étant supérieur à celui des dents du tournevis.

Selon une première variante, les dents du planétaire sont telles qu'elles peuvent être actionnées par un tournevis cruciforme positionné perpendiculairement à l'axe de la tige filetée.

Selon une seconde variante, les dents du planétaire sont telles qu'elles peuvent être actionnées par un tournevis cruciforme positionné parallèlement à l'axe de la tige filetée.

Selon une variante d'implémentation, le planétaire est fixe sur la tige filetée sur laquelle est monté un écrou mobile en translation qui sert de butée à un ressort de la fixation.

Ce dispositif peut être monté dans un boîtier destiné à être fixé sur une planche de glisse, le boîtier comprenant une ouverture pour l'insertion d'un tournevis et une fenêtre allongée pour visualiser une partie protubérante de l'écrou et visualiser le réglage de la fixation.

Le dispositif peut comprendre deux planétaires fixés à deux tiges filetées pour mettre en déplacement deux écrous en butée contre deux ressorts et l'écartement entre les deux planétaires est tel qu'il permet la mise en contact simultanée de leurs dents respectives avec celles d'un même outil.

Selon une autre variante d'implémentation, le planétaire est mobile en translation sur la tige filetée et sert de butée à un ressort du dispositif. Dans ce cas, le dispositif de réglage du seuil de déclenchement peut comprendre une pièce se déplaçant simultanément au planétaire, servant de guide au tournevis et d'indicateur du réglage.

Enfin, l'invention porte aussi sur un dispositif de fixation pour une chaussure de sport sur une planche de glisse qui comprend un dispositif de réglage du seuil de son déclenchement tel que décrit précédemment.

Ces objets, caractéristiques et avantages de la présente invention seront exposés en détail dans la description suivante de modes d'exécution particuliers faits à titre non-limitatifs en relation avec les figures jointes parmi lesquelles :
La figure 1 représente une vue simplifiée du dispositif de réglage de la fixation selon un premier mode d'exécution de l'invention ;
la figure 2 représente une vue agrandie de détails du dispositif de la figure 1 ;
la figure 3 représente une vue en perspective de dessus du dispositif du premier mode d'exécution intégré dans son boîtier ;
la figure 4 représente une vue en perspective de dessous du dispositif du premier mode d'exécution intégré dans son boîtier ;
la figure 5 représente une vue simplifiée d'un second mode d'exécution de l'invention ;
la figure 6 représente une vue simplifiée d'un troisième mode d'exécution de l'invention ;
la figure 7 représente une vue simplifiée d'un quatrième mode d'exécution de l'invention.

Le mode d'exécution représenté à la figure 1 repose sur un planétaire 1 monté de manière fixe sur une tige filetée 2, permettant d'entraîner en translation un écrou 3 servant de butée au ressort 4 du mécanisme de déclenchement de la fixation. Le planétaire comprend des dents 5 dont les dimensions correspondent à celle d'un tournevis cruciforme standard 6. En emboîtant les dents 7 d'un tel tournevis dans celles du planétaire 1, par un positionnement du tournevis perpendiculairement à la tige filetée 2, la rotation du tournevis entraîne la rotation du planétaire 1 et permet la translation de l'écrou 3 pour faire le réglage de la compression du ressort 4 de déclenchement de la fixation.

Selon le concept de l'invention, le nombre de dents 5 du planétaire est supérieur au nombre de dents 7 du tournevis cruciforme, égal à 4, ce qui permet de démultiplier la force nécessaire : pour obtenir un tour de la tige filetée 2, il faut effectuer un nombre de tours avec le tournevis égal au nombre de dents 5 du planétaire divisé par 4. Par exemple, dans le cas d'un planétaire à 12 dents, un tour de tournevis induit une rotation de 120 degrés de la tige filetée 2 et il faut trois tours de tournevis pour obtenir une rotation de 360 degrés de la tige filetée. Ainsi, pour un déplacement donné de l'écrou 3, la force manuelle nécessaire pour tourner le tournevis est inférieure à celle qui serait nécessaire pour un déplacement équivalent avec une solution de l'art antérieur où un tour de tournevis correspond à un tour de la tige filetée. Le nombre de dents du planétaire 1 peut être défini en variant le diamètre du planétaire.

Comme cela est illustré sur les figures 3 et 4, le dispositif précédent est placé dans un boîtier 10 destiné à être fixé sur une planche de glisse. Le boîtier comprend une ouverture latérale 11 permettant l'insertion du tournevis 6 et le positionnement de ses dents 7 au contact des dents 5 du planétaire 1. Le boîtier comprend une fenêtre allongée 12 sur sa face supérieure dans laquelle se déplace de manière visible une protubérance 13 de l'écrou 3. Cela indique visuellement à l'utilisateur le niveau du réglage de la fixation. Avantageusement, une échelle est inscrite sur les parties latérales de la fenêtre 13.

La figure 5 illustre un second mode d'exécution de l'invention dans lequel le planétaire 1 est mobile en translation sur la tige filetée 2 et sert de butée à un ressort 4. Une pièce 8 servant de guide au placement du tournevis 6 se déplace aussi en translation de manière simultanée avec le planétaire. Cette pièce 8 peut aussi remplir la seconde fonction d'indication visuelle du réglage obtenu.

La figure 6 illustre un troisième mode d'implémentation de l'invention dans lequel les dents 5 du planétaire sont telles qu'elles s'emboîtent avec celles d'un tournevis cruciforme 6 positionné parallèlement à l'axe de la tige filetée 2.

La figure 7 illustre un quatrième mode d'implémentation de l'invention dans lequel le tournevis 6 peut être inséré perpendiculairement à deux tiges filetées placées dans le même axe et supportant deux planétaires 1 et 1', montés fixes et positionnés en vis à vis, leur écartement étant tel que leurs dents 5 et 5' peuvent entrer simultanément en contact avec les dents 7 du tournevis de sorte d'obtenir leur rotation simultanée. Ces planétaires 1 et 1' entraînent en translation deux écrous 3 et 3' servant de butée à deux ressorts 4 et 4'. Avec ce mode d'implémentation, il est possible de choisir deux pas de vis non identiques pour les deux tiges filetées et d'obtenir des réglages simultanés différents des ressorts 4 et 4', ce qui offre des combinaisons mécaniques supplémentaires. Cette solution pourrait être utilisée pour réaliser simultanément le réglage des fixations avant et arrière des dispositifs de fixation compacts.

Les modes précédents d'exécution ont été avantageusement mis en oeuvre avec un tournevis cruciforme standard. Toutefois, le même concept pourrait être appliqué avec des outils différents, voire spécifiques.

Finalement, la solution selon l'invention répond bien à l'objet recherché et présente les avantages suivants :
- elle permet de diminuer la force nécessaire pour mettre en oeuvre le réglage de la fixation ;
- elle peut fonctionner avec un outil standard ;
- elle modifie peu les mécanismes existants et entraîne un encombrement négligeable. Elle s'applique facilement aux dispositifs de fixation avant et arrière standards, ainsi qu'aux dispositifs plus compacts, disposés sous la chaussure par exemple, comme celui décrit dans le brevet FR2794028 ;
- elle est souple car l'accès au réglage peut être prévu en différents endroits, et notamment latéralement, ce qui permet un réglage même en présence d'une chaussure dans la fixation quelle que soit la forme de la fixation.

## Revendications

1. Dispositif de réglage d'une fixation de chaussure sur une planche de glisse comprenant une tige filetée (2) et une butée mobile en translation sur cette tige filetée (2), **caractérisé en ce qu**'il comprend un planétaire (1) comprenant des dents (5) apte à être actionnées par les dents (7) correspondantes d'un outil (6) pour entraîner le déplacement en translation de la butée le long de la tige filetée (2).

2. Dispositif de réglage d'une fixation selon la revendication 1, **caractérisé en ce que** le planétaire (1) comprend des dents (5) dont la forme et les dimensions correspondent aux dents (7) d'un tournevis cruciforme (6) standard et **en ce qu'**il comprend plus de quatre dents.

3. Dispositif de réglage d'une fixation selon la revendication 2, **caractérisé en ce que** les dents (5) du planétaire sont telles qu'elles peuvent être actionnées par un tournevis cruciforme positionné perpendiculairement à l'axe de la tige filetée (2).

4. Dispositif de réglage d'une fixation selon la revendication 2, **caractérisé en ce que** les dents (5) du planétaire sont telles qu'elles peuvent être actionnées par un tournevis cruciforme positionné parallèlement à l'axe de la tige filetée (2).

5. Dispositif de réglage d'une fixation selon l'une des revendications précédentes, **caractérisé en ce que** le planétaire (1) est fixe sur la tige filetée (2) sur laquelle est monté un écrou (3) mobile en translation qui sert de butée à un ressort (4) de la fixation.

6. Dispositif de réglage d'une fixation selon la revendication 5, **caractérisé en ce qu**'il est monté dans un boîtier (10) destiné à être fixé sur une planche de glisse, le boîtier (10) comprenant une ouverture (11) pour l'insertion d'un tournevis (6) et une fenêtre (12) allongée pour visualiser une partie protubérante (13) de l'écrou (3) et visualiser le réglage de la fixation.

7. Dispositif de réglage du seuil de déclenchement d'une fixation selon la revendication 3 et 5 ou 6, **caractérisé en ce qu**'il comprend deux planétaires (1, 1') fixés à deux tiges filetées pour mettre en déplacement deux écrous (3, 3') en butée contre deux ressorts (4, 4') et en ce que l'écartement entre les deux planétaires (1, 1') est tel qu'il permet la mise en contact simultanée de leurs dents respectives (5, 5') avec celles d'un même outil (6).

8. Dispositif de réglage du seuil de déclenchement d'une fixation selon l'une des revendications 1 à 4, **caractérisé en ce que** le planétaire (1) est mobile en translation sur la tige filetée (2) et sert de butée à un ressort (4) du dispositif.

9. Dispositif de réglage du seuil de déclenchement d'une fixation selon la revendication 8, **caractérisé en ce qu'**il comprend une pièce (8) se déplaçant simultanément au planétaire (1), servant de guide au tournevis (6) et d'indicateur du réglage.

10. Dispositif de fixation pour une chaussure de sport sur une planche de glisse, **caractérisé en ce qu**'il comprend un dispositif de réglage du seuil de son déclenchement selon l'une des revendications 1 à 9.

## Claims

1. A device for adjusting a binding of a boot on a gliding board, comprising a threaded rod (2) and an end stop which is movable in translation on this threaded rod (2), **characterized in that** it comprises a planet wheel (1) with teeth (5) able to be activated by the corresponding teeth (7) of a tool (6) in order to move the end stop in translation along the threaded rod (2).

2. The device for adjusting a binding as claimed in claim 1, **characterized in that** the planet wheel (1) comprises teeth (5) whose shape and dimensions correspond to the teeth (7) of a standard cross-head screwdriver (6), and it comprises more than four teeth.

3. The device for adjusting a binding as claimed in claim 2, **characterized in that** the teeth (5) of the planet wheel are such that they can be activated by a cross-head screwdriver positioned perpendicularly with respect to the axis of the threaded rod (2).

4. The device for adjusting a binding as claimed in claim 2, **characterized in that** the teeth (5) of the planet wheel are such that they can be activated by a cross-head screwdriver positioned parallel to the axis of the threaded rod (2).

5. The device for adjusting a binding as claimed in one of previous claims, **characterized in that** the planet wheel (1) is fixed on the threaded rod (2) on which is mounted a nut (3) which is movable in translation and serves as an end stop for a spring (4) of the binding.

6. The device for adjusting a binding as claimed in claim 5, **characterized in that** said device is mounted in a housing (10) intended to be fixed on a gliding board, the housing (10) comprising an opening (11) for insertion of a screwdriver (6), and an elongate slot (12) for viewing a protruding part (13) of the nut (3) and for viewing the adjustment of the binding.

7. The device for adjusting the release threshold of a binding as claimed in claim 3 and 5 or 6, **characterized in that** it comprises two planet wheels (1, 1') fixed to two threaded rods to allow two nuts (3, 3') to abut against two springs (4, 4'), and **in that** the spacing between the two planet wheels (1, 1') is such that it permits simultaneous contact of their respective teeth (5, 5') with those of a same tool (6).

8. The device for adjusting the release threshold of a binding as claimed in one of claims 1 to 4, **characterized in that** the planet wheel (1) is movable in translation on the threaded rod (2) and serves as an end stop for a spring (4) of the device.

9. The device for adjusting the release threshold of a binding as claimed in claim 8, **characterized in that** it comprises a part (8) moving simultaneously with the planet wheel (1) and serving as a guide for the screwdriver (6) and as an indicator of the adjustment.

10. A device for binding a sports boot on a gliding board, **characterized in that** it comprises a device for adjusting its release threshold as claimed in one of claims 1 to 9.

## Patentansprüche

1. Vorrichtung zum Einstellen einer Bindung, mit der ein Schuh auf einem Gleitbrett befestigt wird, mit einer Gewindestange (2) und einem auf dieser verschiebbaren Anschlag, **dadurch gekennzeichnet, dass** sie ein Zentralrad (1) mit Zähnen (5) aufweist, welche durch entsprechende Zähne (7) eines Werkzeugs betätigt werden können, um die Verschiebung des Anschlags längs der Gewindestange zu bewirken.

2. Vorrichtung nach Anspruch 1, **dadurch gekennzeichnet, dass** das Zentralrad (1) Zähne (5) aufweist, deren Form und Abmessungen den Zähnen (7) eines Standard-Kreuzschlitzschraubendrehers 6 entsprechen, und dass es mehr als vier Zähne hat.

3. Vorrichtung nach Anspruch 2, **dadurch gekennzeichnet, dass** die Zähne (5) des Zentralrads so ausgebildet sind, dass sie von einem Kreuzschlitzschraubendreher betätigbar sind, der senkrecht zur Achse der Gewindestange positioniert ist.

4. Vorrichtung nach Anspruch 2, **dadurch gekennzeichnet, dass** die Zähne (5) des Zentralrads so ausgebildet sind, dass sie von einem Kreuzschlitzschraubendreher betätigbar sind, der parallel zur Achse der Gewindestange (2) positioniert ist.

5. Vorrichtung nach einem der vorangehenden Ansprüche, **dadurch gekennzeichnet, dass** das Zentralrad (1) auf der Gewindestange (2) befestigt ist, auf welcher eine verschiebbare Schraubenmutter (3) sitzt, die als Anschlag für eine Bindungsfeder (4) dient.

6. Vorrichtung nach Anspruch 5, **dadurch gekennzeichnet, dass** sie in einem Gehäuse (10) montiert ist, das dazu bestimmt ist, auf einem Gleitbrett befestigt zu werden, und dass das Gehäuse (10) eine Öffnung (11) zum Einführen eines Schraubendrehers und ein verlängertes Fenster (12) aufweist, durch welches ein vorspringender Teil (13) der Schraubenmutter (3) und die Einstellung der Bindung sichtbar sind.

7. Vorrichtung zum Einstellen der Auslöseschwelle einer Bindung nach Anspruch 3 und 5 oder 6, **dadurch gekennzeichnet, dass** sie zwei Zentralräder (1, 1') hat, die auf zwei Gewindestangen befestigt sind, um zwei Schraubenmuttern (3, 3') als Anschläge gegen zwei Federn (4, 4') zu verschieben, und dass der Abstand zwischen den beiden Zentralrädern (1, 1') so gewählt ist, dass deren Zähne (5, 5') gleichzeitig mit denen ein und desselben Werkzeugs (6) in Kontakt kommen können.

8. Vorrichtung zum Einstellen der Auslöseschwelle einer Bindung nach einem der Ansprüche 1 bis 4, **dadurch gekennzeichnet, dass** das Zentralrad (1) auf der Gewindestange (2) verschiebbar ist und als Anschlag für eine Bindungsfeder (4) dient.

9. Vorrichtung zum Einstellen der Auslöseschwelle einer Bindung nach Anspruch 8, **dadurch gekennzeichnet, dass** sie ein Teil (8) aufweist, welches sich gleichzeitig mit dem Zentralrad (1) verschiebt und als Führung für den Schraubendreher (6) und als Anzeige der Einstellung dient.

10. Bindungsvorrichtung für einen Sportschuh, mit der dieser auf einem Gleitbrett befestigt wird, **dadurch gekennzeichnet, dass** sie eine Vorrichtung zum Einstellen ihrer Auslöseschwelle nach einem der Ansprüche 1 bis 9 aufweist.
